# EUROPÄISCHE PATENTSCHRIFT

(11) **EP 1 062 423 B1**
(45) Veröffentlichungstag und Bekanntmachung des Hinweises auf die Patenterteilung: **11.08.2004**
(21) Anmeldenummer: 99964369.5
(22) Anmeldetag: 24.11.1999
(51) Int. Cl.: F02M 61/18

(54) **KRAFTSTOFFEINSPRITZVENTIL FÜR BRENNKRAFTMASCHINEN**
FUEL INJECTION VALVE
SOUPAPE D'INJECTION DE CARBURANT

(30) Priorität: 14.01.1999 DE 19901057
(43) Veröffentlichungstag der Anmeldung: 27.12.2000
(73) Patentinhaber: ROBERT BOSCH GMBH, 70442 Stuttgart (DE)
(72) Erfinder: BUEHLER, Christoph, D-70839 Gerlingen (DE)
(86) Internationale Anmeldenummer: PCT/DE1999/003723
(87) Internationale Veröffentlichungsnummer: WO 2000/042316

(56) Entgegenhaltungen:
- EP-A- 0 520 659
- DE-A- 19 547 423
- US-A- 1 952 816

## Beschreibung

### Stand der Technik

Die Erfindung betrifft ein Kraftstoffeinspritzventil für Brennkraftmaschinen nach der Gattung des Patentanspruchs 1. Derartige Kraftstoffeinspritzventile sind beispielsweise aus der DE 195 47 423 A1 sowie der DE 196 34 133 A1 bekannt.

Bei derartigen Kraftstoffeinspritzventilen ist ein kolbenförmiges Ventilglied axial verschiebbar in einer Bohrung eines Ventilkörpers geführt. Das Ventilglied weist dabei an seinem brennraumseitigen Ende eine konische Ventildichtfläche auf, mit der es mit einer konischen Ventilsitzfläche am Ventilkörper zusammenwirkt, die am nach innen kragenden Ende der geschlossenen Ventilbohrung gebildet ist. Die Ventildichtfläche am Ventilglied ist in mehrere, vorzugsweise zwei Bereiche mit unterschiedlichen Kegelwinkeln unterteilt, wobei ein Übergangsbereich zwischen den beiden Ventildichtflächenbereichen vorgesehen ist, der von einer stromabwärtsseitigen und einer stromaufwärtsseitigen Ventildichtkante begrenzt wird.

Aufgrund der hohen Ventilschließkräfte, die besonders bei diesen Kraftstoffeinspritzventilen der "Lochdüsen-Bauart" auftreten, tritt insbesondere bei sehr geringen Hüben des Ventilglieds oder beim Vorhub bei zwei Federhaltern ein unsymmetrisches Strahlbild auf, das zur Erhöhung der Emission der Brennkraftmaschine führt. Das Ventilglied gleicht sich dabei elastisch unter der Ventilschließkraft an den Düsenkörper an. Der dabei entstehende hydraulisch wirksame Sitzdurchmesser ist in diesem Falle undefiniert in dem Übergangsbereich angeordnet, wie es in Fig. 1 schematisch dargestellt ist. Durch die inverse Sitzwinkeldifferenz stellt sich eine Druckverteilung an dem aus der Axialrichtung versetzten Ventilglied ein, welche das Ventilglied wieder in die zentrische, axiale Lage zurückdrückt. Im Gegensatz dazu würde sich bei einem Kraftstoffeinspritzventil ohne inverse Sitzwinkeldifferenz eine Druckverteilung einstellen, durch welche das Ventilglied noch weiter aus der zentrischen, axialen Lage bewegt würde.

Der Erfindung liegt die Aufgabe zugrunde, ein Kraftstoffeinspr itzventil der gattungsgemäßen Art derart weiterzubilden, daß es durch axiale Ausrichtung des Ventilglieds ein symmetrisches Strahlbild und darüber hinaus einen definierten hydraulisch wirksamen Sitzdurchmesser, eine hohe Dämpfung des Ventilglieds und eine möglichst geringe Kavitationsgefährdung ermöglicht.

Diese Aufgabe wird bei einem Kraftstoffeinspritzventil der eingangs beschriebenen Art erfindungsgemäß durch die Merkmale des Anspruchs 1 gelöst und hat den Vorteil, daß der hydraulisch wirksame Sitzdurchmesser insbesondere bei zunehmendem Verschleiß des Kraftstoffeinspritzventils durch die an den Übergangsbereich stromaufwärts im dem Ventilglied ausgebildete radiale, hinterschnittförmige Ausnehmung und die inverse Sitzwinkeldifferenz maximal bis zu der strömaufwärtsseitigen ventildichtkante "wandern" kann. Auf diese weise wird ein präzise definierter hydraulisch wirksamer Sitzdurchmesser an der stromaufwärtsseitigen Ventildichtkante erzielt.

Der Abstand zwischen der stromaufwärtsseitigen Ventildichtkante und der stromabwärtsseitigen Ventildichtkante des Übergangsbereichs wird dabei so gewählt, daß die stromaufwärtsseitige Ventildichtkante des Übergangsbereichs den hydraulisch wirksamen Sitzdurchmesser bildet. Der Abstand kann durch versuchsmessungen und/oder Rechnungen bestimmt werden.

### Zeichnung

Ein Ausführungsbeispiel des erfindungsgemäßen Kraftstoffeinspritzventils für Brennkraftmaschinen sind in der Zeichnung dargestellt und in der nachfolgenden Beschreibung näher erläutert.

In der Zeichnung zeigen:
- Fig. 1: schematisch den hydraulisch wirksamen Sitzdurchmesser bei einem aus dem Stand der Technik bekannten Ventil;
- Fig. 2: ein von der Erfindung Gebrauch machendes Kraftstoffeinspritzventil und
- Fig. 3: eine vergrößerte Ausschnittdarstellung des in Fig. 2 dargestellten Kraftstoffeinspritzventils.

### Beschreibung der Ausführungsbeispiele

Ein in Fig. 1 bis Fig. 3 dargestelltes Kraftstoffeinspritzventil für Brennkraftmaschinen weist einen zylindrischen ventilkörper 1 auf, der mit seinem freien unteren Ende in einem nicht dargestellten Brennraum der mit Kraftstoff zu versorgenden Brennkraftmaschine ragt. Im Ventilkörper 1 ist eine axiale Sackbohrung 3 vorgesehen, in der ein kolbenförmiges Ventilglied 5 axial verschiebbar geführt ist. Das Ventilglied 5 weist an seinem unteren, brennraumnahen Ende eine konische Ventildichtfläche 7 auf, mit der es zur Steuerung eines Einspritzquerschnitts mit einer konischen Ventilsitzfläche 9 am brennraumseitigen Ende des Ventilkörpers 1 zusammenwirkt, die am nach innen kragenden geschlossenen Ende der Bohrung 3 gebildet ist und von der Einspritzöffnungen 6 in den Brennraum der Brennkraftmaschine ausgehen. Die ventildichtfläche 7 ist dabei wie insbesondere aus Fig. 3 hervorgeht, in einen oberen Bereich 71 und in einen unteren Bereich geteilt. zwischen dem oberen Bereich 71 und dem unteren Bereich 72 ist ein Übergangsbereich 73 ausgebildet. Der Winkel, der sich aus der Differenz zwischen Übergangsbereich 73 und Ventilsitzfläche 9 ergibt, muß kleiner sein als der Winkel, der sich aus der Differenz zwischen Ventilsitzfläche 9 und dem unteren Bereich 72 ergibt (inverse Sitzwinkeldifferenz). Benachbart zu dem stromabwärtsseitigen Bereich 72 sind in dem Ventilkörper 1 Einspritzöffnungen 20 vorgesehen. Der stromaufwärtsseitige Bereich 71 der Ventildichtfläche weist eine radiale, hinterschnittförmige Ausnehmung 74 auf. Diese bildet einen Raum, der von einer an dem Ventilkörper 1 ausgebildeten Kante 75 stromaufwärtsseitig begrenzt wird. Der Übergangsbereich 73 wird durch eine stromaufwärtsseitige Ventildichtkante 73a und eine stromabwärtsseitige Ventildichtkante 73b begrenzt, die derart benachbart zueinander angeordnet sind, daß der hydraulisch wirksame Sitzdurchmesser bei einem Schließvorgang mit der stromaufwärtsseitigen Ventildichtkante 73a zusammenfällt. Aufgrund dieses definierten hydraulisch wirksamen Sitzdurchmesser wird eine resultierende radiale Kraft auf das Ventilglied verhindert, die bei dem in Fig. 1 dargestellten undefiniert verlaufenden hydraulisch wirksamen Sitzdurchmesser 90 auftritt.

Die Auslegung des Abstands der beiden Ventildichtkanten 73a und 73b wird experimentell und auf der Grundlage von Rechnungen ermittelt. Bei einer maximalen Schließkraft von 1250 N, die experimentell bestimmt werden kann, ergibt sich beispielsweise eine Durchmesserdifferenz von ungefähr 0,15 mm bei einem geometrischen Sitzdurchmesser von 2 mm. Bei diesem minimalen Übergangsbereich, d.h. bei dieser minimalen Sitzangleichsfläche ist auf jeden Fall gewährleistet, daß der hydraulisch wirksame Sitzdurchmesser genau mit der Ventildichtkante 73a zusammenfällt.

Durch die radiale Ausnehmung 74 im Ventilglied 5 wird ein Dämpfungsraum geschaffen, der eine sehr hohe Dämpfung des Ventilglieds 5 bei einem Schließvorgang ermöglicht. Dabei wird vorzugsweise der Winkel, der den Dämpfungsraum einschließt, so gewählt, daß er größer ist als der Körpersitzwinkel. Auf diese Weise entsteht im geschlossenen Zustand ein Dämpfungsraum, der einen Effekt ähnlich dem eines Segels hervorruft und ein Druckpolster beim Schließen des Ventilglieds 5 erzeugt, das die Dämpfung des Ventilglieds 5 verstärkt. Bei einem Schließvorgang des Kraftstoffeinspritzventils wird der in dem Dämpfungsraum angeordnete Brennstoff verdrängt und strömt über den zwischen dem Ventilglied 5 und der Kante 75 gebildeten Spalt stromaufwärtsseitig aus dem Dämpfungsraum. Der Dämpfungseffekt wird aufgrund des durch den Spalt erzeugten Strömungswiderstands beim Schließvorgang erzeugt. Die stromaufwärtsseitige Kante 75 wird dabei so ausgelegt, daß sie im Extremfall bei vollständiger Deformation des Ventilglieds keinen Abstand zum Ventilkörper 5 aufweist. Aus dieser Dämpfung resultiert eine geringere Kuppenbelastung.

Ein derartiges Kraftstoffeinspritzventil weist ferner den Vorteil auf, daß der Blasenkollaps der Kavitationsblasen vorzugsweise im Bereich stromaufwärts der Kante 75 erfolgt, da die von der Einspritzpumpe herrührenden Druckwellen durch die Kante 75 von dem Übergangsbereich ferngehalten werden. Dadurch kommt es nicht zur Schädigung des Sitzbereichs.

Der (nicht dargestellte) Ventilhaltekörper tendiert zu einem Öffnungsdruckabfall, wohingegen das Ventilglied 5 wegen der inversen Sitzwinkeldifferenz zu einem Öffnungsdruckanstieg tendiert. Es treten gegenläufige Effekte auf, die sich zum Teil wieder aufheben. Hierdurch steigt die Lebensdauer des Kraftstoffeinspritzventils.

## Patentansprüche

1. Kraftstoffeinspritzventil für Brennkraftmaschinen mit einem in einer Bohrung (3) eines Ventilkörpers (1) axial verschiebbaren Ventilglied (5), das an seinem dem Brennraum der Brennkraftmaschine zugewandten Ende eine konische Ventildichtfläche (7) aufweist, mit der es mit einer konischen Ventilsitzfläche (9) am brennraumseitigen geschlossenen Ende der Bohrung (3) des Ventilkörpers (1) zusammenwirkt, wobei die konische Ventildichtfläche (7) am Ventilglied (5) in zwei unterschiedliche Kegelwinkel aufweisende Bereiche (71, 72) geteilt ist, an deren Übergang ein von einer stromaufwärtsseitigen und einer stromabwärtsseitigen Ventildichtkante (73a und 73b) begrenzter Übergangsbereich (73) gebildet ist, wobei die Differenz der Kegelwinkel des Übergangsbereichs (73) und der Ventilsitzfläche (9) kleiner ist als die Differenz der Kegelwinkel des stromabwärtsseitigen Bereichs (72) und der Ventilsitzfläche (9), **dadurch gekennzeichnet, daß** sich an den Übergangsbereich (73) stromaufwärts eine in dem Ventilglied (5) ausgebildete radiale Ausnehmung (74) anschließt, die von der stromaufwärtsseitigen Dichtkante (73a) des Übergangsbereichs (73) und von einer zu dem Ventilkörper (1) ausgebildeten Kante (75) begrenzt ist.

2. Kraftstoffeinspritzventil nach Anspruch 1, **dadurch gekennzeichnet, daß** die den Übergangsbereich (73) begrenzenden Ventildichtkanten (73a, 73b) so eng benachbart zueinander angeordnet sind, daß die stromaufwärtsseitige Ventildichtkante (73a) einen hydraulisch wirksamen Sitzdurchmesser bildet.

## Claims

1. Fuel injection valve for internal combustion engines, having a valve element (5) which can be displaced axially in a bore (3) of a valve body (1) and, at its end which faces the combustion space of the internal combustion engine, has a conical valve-sealing surface (7) with which it interacts with a conical valve seat surface (9) at that end of the bore (3) of the valve body (1) which is closed on the combustion-space side, the conical valve-sealing surface (7) on the valve element (5) being divided into two regions (71, 72) which have different cone angles and at the transition of which a transition region (73) bounded by a valve-sealing edge (73a) on the upstream side and a valve-sealing edge (73b) on the downstream side is formed, the difference of the cone angles of the transition region (73) and of the valve seat surface (9) being smaller than the difference of the cone angles of the region (72) on the downstream side and of the valve seat surface (9), **characterized in that** a radial recess (74) which is formed in the valve element (5) adjoins the transition region (73) upstream and is bounded by that sealing edge (73a) of the transition region (73) which is on the upstream side and by an edge (75) formed with respect to the valve body (1).

2. Fuel injection valve according to Claim 1, **characterized in that** the valve-sealing edges (73a, 73b) which bound the transition region (73) are arranged so closely adjacent to each other that the valve-sealing edge (73a) on the upstream side forms a hydraulically effective seat diameter.

## Revendications

1. Injecteur de carburant pour moteurs à combustion interne comprenant un élément de soupape (5) pouvant coulisser axialement dans un perçage (3) d'un corps de soupape (1) et qui présente à son extrémité dirigée vers la chambre de combustion du moteur à combustion interne une surface d'étanchéité de soupape conique (7) au moyen de laquelle il coopère avec une surface de siège de soupape conique (9) prévue à l'extrémité fermée, côté chambre de combustion, du perçage (3) du corps de soupape (1), la surface d'étanchéité de soupape conique (7) sur l'élément de soupape (5) étant divisée en deux régions (71, 72) qui présentent des angles de cône différents et à la transition desquelles est formée une région de transition (73), limitée par des arêtes d'étanchéité de soupape côté amont et côté aval (73a et 73b), la différence entre l'angle de cône de la région de transition (73) et celui de la surface de siège de soupape (9) étant plus petite que la différence entre l'angle de cône de la région côté aval (72) et celui de la surface de siège de soupape (9),
**caractérisé en ce qu'**
à la région de transition (73) fait suite, vers l'amont, un évidement radial (74) formé dans l'élément de soupape (5), limité par l'arête d'étanchéité côté amont (73a) de la région de transition (73) et par une arête (75) formée sur le corps de soupape (1).

2. Injecteur de carburant selon la revendication 1,
**caractérisé en ce que**
les arêtes d'étanchéité de soupape (73a, 73b) qui limitent la région de transition (73) sont rapprochées si étroitement l'une de l'autre que l'arête d'étanchéité de soupape côté amont (73a) forme un diamètre de portée à effet hydraulique.
